# FASCICULE DE BREVET EUROPEEN

(11) **EP 0 093 192 B1**
(45) Date de publication et mention de la délivrance du brevet: **15.10.1986**
(21) Numéro de dépôt: 82104768.5
(22) Date de dépôt: 01.06.1982
(51) Int. Cl.: B02C 25/00

(54) **Procédé et dispositif de réglage du fonctionnement d'un appareil de broyage**
Verfahren und Vorrichtung zur Betriebsregelung einer Zerkleinerungsmaschine
Method and device for controlling the working of a grinding apparatus

(30) Priorité: 03.05.1982 FR 8207631
(43) Date de publication de la demande: 09.11.1983
(73) Titulaire: STEIN INDUSTRIE Société anonyme dite:, F-78141 Velizy-Villacoublay (FR)
(72) Inventeur: Fontanille, Daniel, F-78120 Rambouillet (FR)
(74) Mandataire: Weinmiller, Jürgen

## Description

La présente invention concerne un procédé de réglage du fonctionnement d'un appareil de broyage d'un matériau, dans lequel on enregistre le bruit émis par l'appareil et les débits d'alimentation de l'appareil et de matériau broyé sortant, et l'on règle le débit de matériau admis dans l'appareil. Elle s'étend en outre à un dispositif de mise en oeuvre de ce procédé.

Le document FR-A-2 111 232 décrit un procédé de ce genre, dans lequel on ne mesure pas la puissance absorbée par le broyeur. La mesure du couple du moteur sert à déterminer le débit de matériau broyé évacué. Un régulateur recevant les indications des capteurs des débits d'alimentation et d'évacuation est relié au moteur d'entraînement de la bande transporteuse d'alimentation. Le point zéro de ce régulateur peut être modifié en fonction de l'indication d'un microphone enregistrant le bruit du broyeur. Il n'existe donc qu'un réglage unique, qui ne tient pas compte de la puissance absorbée par le broyeur.

Le document US-A-2 381 351 décrit un procédé de broyage dans lequel on règle le débit d'alimentation en fonction du bruit émis et de la puissance consommée par le broyeur, ainsi que du refus d'un appareil de criblage. Il n'existe qu'un réglage unique, qui ne tient pas compte du débit de matériau broyé évacué.

Toutefois, ces deux procédés n'effectuent chacun qu'un réglage unique rapide, le microphone mentionné dans le document FR-A-2 111 232 ne servant qu'à fixer un degré de remplissage du broyeur désiré. Or le réglage du débit d'alimentation en fonction soit des seuls débits d'alimentation et d'évacuation, soit du bruit émis, de la puissance consommée et du refus d'un appareil de criblage ne procure pas nécessairement les meilleures conditions de fonctionnement quand les propriétés du matériau à broyer (granulométrie, friabilité, humidité, etc...) sont variables. On risque dans ce cas de ne pas obtenir le rendement optimal et une qualité constante du matériau broyé, qui peut l'être par moments insuffisamment ou au contraire de façon excessive.

La présente invention a pour but de remédier à ces inconvénients, et de procurer un procédé et un dispositif de réglage du fonctionnement d'un appareil de broyage qui soit peu sensible aux modifications des propriétés du matériau à broyer, et assure constamment un rendement de l'opération de broyage proche de la valeur optimale.

Elle a encore pour but de réduire l'usure des corps broyants rapportée au débit de matériau broyé à une valeur minimale et de procurer à l'appareil de broyage une certaine autonomie de fonctionnement en cas d'arrêt momentané de son alimentation.

Le procédé selon l'invention est caractérisé en ce que l'on enregistre aussi la puissance absorbée par l'appareil, et ce que l'on assure un réglage rapide grossier de la quantité de matériau dans le broyeur en fonction des débits de matériau entrant et sortant, et un réglage fin plus lent en fonction de ces débits, du bruit émis et de la puissance consommée par l'appareil, de façon à maintenir la quantité de matériau présent dans ce dernier à une valeur élévée constante, proche de celle pour laquelle la rendement du broyeur est maximal.

Le dispositif selon l'invention, comprenant un capteur du bruit émis par l'appareil, un capteur du débit de matériau introduit dans l'appareil, un capteur du débit de matériau broyé sortant, et un organe de réglage du débit de matériau introduit dans l'appareil, est caractérisé en ce qu'il comprend en outre un capteur de la puissance absorbée par l'appareil, un ordinateur pondérant les indications des capteurs en un signal global de quantité de matériau dans l'appareil, un régulateur donnant un signal de correction du débit d'alimentation en fonction du signal global de l'ordinateur et d'un signal de consigne, et un comparateur donnant audit organe de réglage du débit d'alimentation un ordre de correction rapide, mais approximatif du débit d'alimentation, en fonction des débits d'alimentation et d'évacuation, et un ordre de correction plus lent, mais plus précis, en fonction du signal de correction issu du régulateur.

Il est décrit ci-après, à titre d'exemple et en référence à la figure unique du dessin annexé, un dispositif de réglage du fonctionnement d'un broyeur à charbon à boulets selon l'invention.

Dans la figure 1, le broyeur à boulets 1 à cuve fermée tournante, d'axe horizontal, est alimenté en charbon à broyer par le tapis roulant 2, dont les galets moteurs sont entraînés par le moteur électrique 3, dont la vitesse est enregistrée par le tachymètre 4. Le broyeur est entraîné en rotation par le moteur électrique 5, par l'intermédiaire d'un pignon en prise sur la couronne dentée 6. La puissance absorbée par le moteur 5 est enregistrée par le wattmètre 7.

Dans la tuyauterie d'évacuation du charbon pulvérisé, représentée schématiquement en 8, un diaphragme 9 permet la mesure du débit d'air d'entraînement, représentatif du débit de charbon évacué, grâce au débitmètre 10.

Par ailleurs, un organe 11 d'enregistrement du niveau de bruit engendré par le broyeur, appelé "oreille électrique", est relié à l'ordinateur 12 par la liaison 11A. Celui-ci reçoit aussi par la liaison 4A l'indication du tachymètre 4 du moteur d'eintraînement du tapis roulant d'alimentation en charbon à broyer, par la liaison 7A celle de la puissance absorbée, mesurée par le wattmètre 7, et par la liaison 10A celle du débitmètre 10 indicatif du débit de charbon broyé évacué. Il pondère ces différentes indications et en tire un signal de correction, qu'il transmet d'une part par le circuit 13 au régulateur 14, d'autre part par le circuit 15 à des organes d'affichage de la puissance consommée et de la quantité de charbon présente dans le broyeur.

Le régulateur 14 compare l'indication de la quantité de charbon dans le broyeur transmise par l'ordinateur 12 à une valeur de référence, et en tire un signal de correction, qu'il transmet au comparateur 16. Celui-ci reçoit en outre par le circuit 17 l'indication du tachymètre 4, représentative du débit d'alimentation en matériau à broyer, et par le circuit 18 l'indication du débitmètre 10, représentative du débit de matériau broyé évacué. Il en tire un signal de correction du débit d'alimentation du broyeur en charbon, ce signal engendrant une correction rapide, mais approximative, s'il provient de la comparaison des débits d'alimentation et d'évacuation, et une correction plus lente, mais plus précise, s'il provient du comparateur 14. Le signal de correction est transmis par le circuit 19 au moteur 3 d'entraînement du tapis roulant d'alimentation du broyeur.

Bien que le dispositif qui vient d'être décrit en référence à la figure du dessin paraisse la forme de réalisation préférable de l'invention, on comprendra que diverses modifications peuvent lui être apportées sans sortir du cadre de l'invention, certains de ses organes pouvant être remplacés par d'autres qui joueraient un rôle technique analogue. En particulier, il peut être relié à des capteurs de variables liées aux propriétés du matériau à broyer. Il peut être utilisé avec de nombreux matériaux à broyer autres que le charbon.

## Revendications

1. Procédé de réglage du fonctionnement d'un appareil de broyage d'un matériau, dans lequel on enregistre le bruit émis par l'appareil et les débits d'alimentation de l'appareil et de matériau broyé sortant, et l'on règle le débit de matériau admis dans l'appareil, caractérisé en ce que l'on enregistre aussi la puissance absorbée par l'appareil, et en ce que l'on assure un réglage rapide grossier de la quantité de matériau dans le broyeur en fonction des débits de matériau entrant et sortant, et un réglage fin plus lent en fonction de ces débits, du bruit émis et de la puissance consommée par l'appareil, de façon à maintenir la quantité de matériau présent dans ce dernier à une valeur élevée constante, proche de celle pour laquelle le rendement du broyeur est maximal.

2. Dispositif de mise en oeuvre du procédé selon la revendication 1, comprenant un capteur (11) du bruit émis par l'appareil, un capteur (4) du débit de matériau introduit dans l'appareil, un capteur (10) du débit de matériau broyé sortant, et un organe (3) de réglage du débit de matériau introduit dans l'appareil, caractérisé en ce qu'il comprend en outre un capteur (7) de la puissance absorbée par l'appareil, un ordinateur (12) pondérant les indications des capteurs en un signal global de quantité de matériau dans l'appareil, un régulateur (14) donnant un signal de correction du débit d'alimentation en fonction du signal global de l'ordinateur et d'un signal de consigne, et un comparateur (16) donnant audit organe de réglage du débit d'alimentation un ordre de correction rapide, mais approximatif du débit d'alimentation, en fonction des débits d'alimentation et d'évacuation, et un ordre de correction plus lent, mais plus précis, en fonction du signal de correction issu du régulateur (14).

## Patentansprüche

1. Verfahren zur Betriebsregelung eines Materialzerkleinerungsgeräts, bei dem man das vom Gerät erzeugte Geräusch und die Mengen des dem Gerät zugeführten und des aus ihm abgeführten zerkleinerten Materials registriert und die Menge des dem Gerät zuzuführenden Materials regelt, dadurch gekennzeichnet, daß man auch die vom Gerät aufgenommene Leistung registriert und daß man ein schnelles Grob-Regeln der Materialmenge im Zerkleinerer in Abhängigkeit von den Mengen zugeführten und abgeführten Materials und ein langsameres Fein-Regeln in Abhängigkeit von diesen Mengen, dem erzeugten Geräusch und der vom Gerät aufgenommenen Leistung durchführt, um die im Gerät vorhandene Materialmenge auf einem konstanten hohen Wert nahe dem Wert zu halten, für den der Wirkungsgrad des Zerkleinerers am größten ist.

2. Vorrichtung zur Anwendung des Verfahrens nach Anspruch 1, die eine Sonde (11) zum Erfassen des vom Gerät erzeugten Geräuschs, eine Sonde (4) für die Menge des dem Gerät zugeführten Materials, eine Sonde (10) für die Menge des abgeführten zerkleinerten Materials und ein Regelorgan (3) für die Menge des dem Gerät zugeführten Materials aufweist, dadurch gekennzeichnet, daß sie außerdem eine Sonde (7) für die vom Gerät verbrauchte Leistung, einen Rechner (12), der die Angaben der Sonden in ein globales Mengensignal des Materials im Gerät umsetzt, einen Regler (14), der ein Korrektursignal für die Menge des zugeführten Materials in Abhängigkeit vom globalen Signal des Rechners und von einem Sollwertsignal leifert, und einen Komparator (16) aufweist, der dem Regelorgan für die zuzuführende Menge einen Befehl zur schnellen, aber angenäherten Korrektur der zuzuführenden Menge, in Abhängigkeit von den Mengen des zugeführten und abgeführten Materials und einen langsameren, aber präziseren Korrekturbefehl in Abhängigkeit vom vom Regler (14) kommenden Korrektursignal leifert.

## Claims

1. A method for regulating the operation of material crusher, in which the noise emitted by the crusher and the material feed and material removal flow rates are registered and the flow rate of the material fed into the crusher is regulated, characterized in that the power absorbed by the crusher is also registered, and in that a rapid coarse regulation of the quantity of material present in the crusher is carried out as a function of the material feed and removal flow rates, and a slower fine regulation as a function of these flow rates, of the emitted noise and of the power absorbed by the crusher is effected, so as to maintain the quantity of material present in the latter at a high constant value, near that for which the best efficiency of the crusher is ensured.

2. A device for employing the method according to claim 1, comprising a sensor (11) for the noise emitted by the crusher, a sensor (4) for the flow rate of the material fed into the crusher, a sensor (10) for the flow rate of the removed crushed material, and an element (3) for regulating the flow rate of the material fed into the crusher, characterized in that it further comprises a sensor (7) for measuring the power absorbed by the crusher, a computer (12) weighting the indications of the sensors to form an overall signal of material quantity present in the crusher, a regulator (14) giving a correction signal of the feed flow rate as a function of the overall signal of the computer and of a set signal, and a comparator (16) giving to said element for regulating the feed flow rate an order for a rapid but coarse correction of the feed flow rate as a function of the feed and removal flow rates, and an order for a slower but more precise correction as a function of the correction signal issued by the regulator (14).
